# FASCICULE DE BREVET EUROPEEN

(11) **EP 1 543 245 B1**
(45) Date de publication et mention de la délivrance du brevet: **11.02.2009**
(21) Numéro de dépôt: 03748183.5
(22) Date de dépôt: 26.06.2003
(51) Int. Cl.: F16B 2/00

(54) **DISPOSITIF POUR FIXER UN OBJET SUR UNE TIGE VERTICALE**
VORRICHTUNG, UM EINEN GEGENSTAND AUF EINER VERTIKALEN STANGE FESTZULEGEN
DEVICE FOR FIXING AN OBJECT ON A VERTICAL ROD

(30) Priorité: 01.07.2002 FR 0208201
(43) Date de publication de la demande: 22.06.2005
(73) Titulaire: Mobile Cables System, 36120 Ardentes (FR)
(72) Inventeur: MOUFFLET, Claude, F-78470 Saint Lambert des Bois (FR)
(74) Mandataire: Le Forestier, Eric
(86) Numéro de dépôt international: PCT/FR2003/001976
(87) Numéro de publication internationale: WO 2004/003395

(56) Documents cités:
- FR-A- 1 562 272
- GB-A- 772 272

## Description

L'invention concerne un dispositif pour fixer un objet à un support primaire tel qu'une paroi d'un local, comprenant une tige possédant un corps cylindrique, et au moins un premier agencement de fixation pour fixer l'objet sur le corps de la tige de manière amovible et en une position réglable le long de celui-ci.

Un tel dispositif est connu par exemple par FR 2 407 691 A.

Ce dispositif connu comprend une multiplicité de pièces métalliques pour fixer une tige métallique à un premier support primaire constitué par un plafond, une multiplicité de pièces métalliques pour fixer la tige à un second support primaire constitué par le sol, et d'autres pièces encore pour la fixation de l'objet sur la tige, toutes ces pièces étant différentes les unes des autres et les pièces servant à fixer l'objet sur la tige étant différentes selon la nature de l'objet à fixer. La mise en place de la tige, et la mise en place de l'objet sur la tige, nécessitent des opérations de vissage.

On connaît du document FR 1 351 079 un dispositif pour le serrage de pièces constitué d'un manchon fendu présentant un certain degré d'élasticité, de section correspondante à la section de la pièce à serrer, dont les lèvres de la fente sont repliées vers l'extérieur dudit manchon et forment des rampes latérales inclinées en sens inverse l'une de l'autre et d'une plaquette présentant deux glissières d'inclinaison correspondant à celle des rampes et destinées à coopérer avec lesdites rampes en vue du serrage dudit manchon sur la pièce à serrer.

Le but de l'invention est de simplifier et de rendre moins coûteuses la fabrication et l'utilisation du dispositif.

L'invention vise un dispositif du genre défini par la revendication 1.

Des caractéristiques optionnelles de l'invention, complémentaires ou de substitution, sont définies dans les revendications dépendantes.

Les caractéristiques et avantages de l'invention seront exposés plus en détail dans la description ci-après, en se référant aux dessins annexés.
La figure 1 est une vue partielle en perspective éclatée montrant la tige d'un dispositif selon l'invention, un premier agencement de fixation et un objet à fixer au moyen de ce dernier.
La figure 2 est une vue partielle en perspective d'une variante de la tige.
La figure 3 est une vue en perspective d'un crochet adaptable sur la seconde pièce d'assemblage du premier agencement de fixation.
La figure 4 est une vue en élévation de la seconde pièce d'assemblage.
La figure 5 est une vue en perspective éclatée montrant la fixation de la première pièce d'assemblage du second agencement de fixation d'un dispositif selon l'invention sur un support secondaire pour fixation à un plafond.
La figure 6 est une vue en perspective montrant cet assemblage réalisé, le support secondaire étant muni d'une ventouse.
La figure 7 est une vue en perspective éclatée montrant la tige et le second agencement de fixation d'un dispositif selon l'invention, la première pièce d'assemblage étant fixée sur un support secondaire semblable à celui de la figure 5.
La figure 8 est une vue en perspective d'un support secondaire pour fixation à un mur.
La figure 9 est une vue en perspective de dessous d'une première pièce d'assemblage prévue pour coopérer avec le support de la figure 8.
La figure 10 est une vue en perspective montrant la pièce d'assemblage de la figure 9 adaptée sur le support de la figure 8.
La figure 11 est une vue analogue à la figure 10, montrant en outre une tige, une seconde pièce d'assemblage associée à la première pièce d'assemblage, et une ventouse pour la fixation de l'ensemble sur une vitre verticale.
La figure 12 est une vue en perspective éclatée montrant une tige et un second agencement de fixation légèrement modifiés par rapport à ceux des figures précédentes.
La figure 13 est une vue en perspective montrant le second agencement de fixation de la figure 12 associé à un support secondaire muni d'une ventouse pour la fixation sur une vitre verticale.
Les figures 14 et 15 sont des vues en perspective de secondes pièces d'assemblage pour différents premiers agencements de fixation.

Dans la présente description, les termes "haut" et "bas" se réfèrent à l'orientation du dispositif lorsqu'il est installé, la tige étant suspendue sensiblement verticalement au second agencement de fixation, et les termes "avant" et "arrière" appliqués à un agencement de fixation s'entendent en ce sens qu'après assemblage sa seconde pièce d'assemblage est située en avant de sa première pièce d'assemblage.

La tige 1 représentée sur la figure 1 est réalisée par extrusion en une matière plastique transparente telle que le polycarbonate, ou en une matière plastique opaque telle qu'un copolymère acrylonitrile-butadiène-styrène. Elle possède un corps cylindrique 2, par exemple d'un diamètre de 6 mm, obtenu directement par extrusion. À son extrémité supérieure, le corps 2 se raccorde à une tête 3 de plus grand diamètre que lui, formée par écrasement à chaud.

La figure 1 montre aussi une première pièce d'assemblage 4 qui, comme les autres pièces d'assemblage et les supports secondaires décrits ci-après, est réalisée par injection de matière plastique, par exemple de polyoxyméthylène. La pièce 4 présente une surface plane verticale 5 possédant, dans l'exemple illustré, un contour 6 sensiblement elliptique de grand axe horizontal. La section de la pièce 4 par un plan parallèle à la surface 5 présente un contour sensiblement elliptique dont le grand axe et le petit axe vont en diminuant progressivement lorsque le plan de section se déplace vers l'arrière, pour s'annuler à l'extrémité arrière 7 de la pièce, confèrent à celle-ci une forme sensiblement ovoïde. Une encoche 8 est ménagée dans la pièce 4, sur toute la hauteur de celle-ci, à partir de la surface 5, symétriquement de part et d'autre d'un plan vertical de symétrie du profil elliptique précité, noté P sur la figure 4. L'encoche 8 a une forme cylindrique de génératrice verticale. Une première région 9 de l'encoche 8, adjacente à la surface 5, présente une largeur légèrement inférieure au diamètre du corps 2 de la tige. La région 9 se raccorde à une région 10, plus éloignée de la surface 5, dont le contour présente sensiblement une forme circulaire de diamètre sensiblement égal à celui du corps 2. Au-delà de la région 9, l'encoche 8 se prolonge par une fente étroite 11 s'étendant selon le plan de symétrie P. Deux nervures 12 allongées verticalement sont formées en saillie par rapport à la surface 5, de manière à définir entre elles un prolongement de la région 9 de l'encoche 8. Chaque nervure 12 s'étend sur une fraction majoritaire de la hauteur de la pièce 4 et présente un profil en L formé d'une première aile 13 adjacente à la surface 5, orientée parallèlement au plan P, et d'une seconde aile 14 faisant suite à l'aile 13, orientée perpendiculairement au plan P et s'éloignant de celui-ci. Les faces 15, 16 des ailes 13, 14 tournées à l'opposé du plan P sont légèrement inclinées de telle sorte qu'elles s'éloignent légèrement de celui-ci en allant du haut vers le bas.

La figure 1 montre encore une seconde pièce d'assemblage 19, également représentée sur la figure 4. La pièce 19 possède une surface plane 20 de même contour elliptique que la surface 5 de la pièce 4, et sa section par un plan parallèle à la surface 20 présente un contour sensiblement elliptique dont le grand axe et le petit axe vont en diminuant progressivement lorsque le plan de section se déplace vers l'avant. À partir de la surface 20 sont ménagés un logement médian 21, et deux encoches 22 s'étendant verticalement de haut en bas de la pièce, symétriquement de part et d'autre du plan P. Le logement 21 et les rainures 22 délimitent une structure de liaison 23 en forme de U inversé, comportant une traverse 24 qui s'étend horizontalement le long de la surface supérieure de la pièce 19, et deux branches 25 qui s'étendent sensiblement verticalement, chacune entre le logement 21 et l'une des rainures 22. Les branches 25 présentent un profil intérieur conjugué du profil extérieur des nervures 12 de la pièce 4, avec des surfaces inclinées 26, 27 propres à coopérer avec les faces inclinées 15, 16 des nervures 12. Un trou traversant 28 et ménagé horizontalement dans la pièce 19, au centre du profil elliptique de celle-ci, et s'élargit en un lamage elliptique 29 au voisinage de la face avant bombée de la pièce. Une pastille 30 de même forme que le lamage 29 peut être insérée dans celui-ci pour masquer le trou 28 lorsqu'il n'est pas utilisé pour la fixation d'un accessoire.

Lorsque la tige 2 est fixée par son extrémité supérieure à un support primaire tel qu'un plafond ou un mur, comme il sera décrit plus loin, on peut monter l'agencement de fixation décrit comme suit. On déplace d'abord la pièce 4 horizontalement par rapport à la tige, selon la flèche F1 de la figure 1, de manière que le corps 2 s'engage entre les nervures 12, puis dans l'encoche 8, en écartant élastiquement les deux branches formées par les nervures 12 et par les parties de la pièce 4 située de part et d'autre de l'encoche et de la fente 11. Lorsque le corps 2 parvient dans la partie élargie 10, les deux branches se rapprochent de manière à enfermer étroitement le corps 2 et à immobiliser celui-ci par rapport à la pièce 4, seul un mouvement de translation le long du corps pouvant être effectué par une force exercée manuellement sur la pièce 4.

Pour monter la pièce 19 sur la pièce 4, on la dispose de manière que sa surface plane 20 se trouve sensiblement dans le même plan que la surface 5 de la pièce 4 et immédiatement au-dessus de celle-ci, puis on abaisse la pièce 19 de manière à faire glisser la surface 20 sur la surface 4. Les branches 25 de la structure 23 coopèrent alors avec les nervures 12 pour maintenir les surfaces 5 et 20 appliquées l'une sur l'autre, les surfaces inclinées 26, 27 des branches 25 se déplaçant le long des surfaces inclinées 15, 16 des nervures 12. Du fait de l'inclinaison de ces surfaces, un effort de serrage est progressivement exercé sur les nervures 12, et par conséquent sur les côtés de l'encoche 8, auxquels elles sont liées, le corps 2 de la tige étant fortement serrée entre les portions de surface cylindrique 10 de l'encoche pour immobiliser fermement la pièce 4 sur le corps 2. Le mouvement de la pièce 19 s'interrompt lorsque la traverse 24 de la structure 23 vient en appui sur les extrémités supérieures des nervures 12. Le contour elliptique de la surface 20 coïncide alors avec le contour elliptique de la surface 5, la surface extérieure de la pièce 19 venant en continuité de celle de la pièce 4.

Dans l'état assemblé des pièces 4 et 19, les encoches 22 de cette dernière sont fermées du côté de la pièce 4 par la surface 5 et forment ainsi des cheminées verticales traversantes de section transversale rectangulaire. Dans chacune de ces cheminées peut s'engager de haut en bas un ergot 34 formé sur un bord vertical 36 d'un panneau d'affichage 37. Le bord vertical non représenté, opposé au bord 36, du panneau 37 présente un ergot semblable à l'ergot 35, qui peut être engagé de la même manière dans une cheminée d'un agencement de fixation semblable à celui formé par les pièces 4 et 19, fixé de la même manière sur une autre tige verticale, pour assurer la fixation du panneau.

Par ailleurs, la pastille 30 peut être remplacée par un crochet 38, représenté sur la figure 3, muni d'une embase 39 propre à remplir le lamage 29, un pion 40 faisant saillie à partir de l'embase 39 et venant s'encliqueter dans le trou 28 pour immobiliser le crochet 38, lequel peut être utilisé pour suspendre un objet tel qu'un tableau.

Des pièces 4 et 19 identiques à celles décrites ci-dessus et formant un premier agencement de fixation pour fixer un objet sur le corps de la tige peuvent être utilisées pour former un second agencement de fixation pour fixer la tige à un support primaire. Ainsi, sur les figures 5 à 7, un second agencement de fixation 4, 19 sert à fixer la tige 1 à un plafond non représenté par l'intermédiaire d'un support secondaire 50 lui-même fixé à la pièce 4 par des vis 51. Le support 50 est une pièce unique définissant une plaque supérieure horizontale 52 et un pied s'étendant vers le bas à partir d'une partie de la périphérie de la plaque 52 pour reposer sur le dessus de la pièce 4. Les vis 51 s'engagent sensiblement verticalement de bas en haut dans des trous 54 de la pièce 4 et se vissent dans des trous filetés 55 du pied 53, symétriquement l'une de l'autre par rapport au plan P. Avantageusement, les trous 54 sont ébauchés lors du moulage de la pièce, sans déboucher sur le dessus de celle-ci, de manière à demeurer invisible lorsqu'ils ne sont pas utilisés, et la pellicule de matière formant le fond de chaque trou est rompue sous la pression de la vis 51. Une cavité 56 ouverte vers l'avant et fermée vers le bas par la pièce 4, vers le haut par la plaque 52 et vers l'arrière et vers les côtés par le pied 53 loge la tête 3 de la tige et permet l'introduction d'une vis de fixation 57 (figure 7) destinée à s'engager dans un trou 58 traversant la plaque 52 pour se visser dans le plafond. Dans la variante de la figure 6, la fixation au plafond est assurée par une ventouse 59 qui s'accroche dans le trou 58.

Sur les figures 10 et 11, les mêmes pièces 4 et 19 sont associées à une autre pièce 60, représentée séparément sur la figure 8, servant de support secondaire pour la fixation du dispositif à une paroi verticale non représentée. Le support 60 comporte une base 61 destinée à supporter la pièce 4, et un rebord 62 s'étendant vers le haut à partir de la moitié arrière environ de la périphérie de la base pour entourer partiellement la pièce 4. La face supérieure de la base 61 présente des bossages 63, qui coopèrent avec des évidements 64 (figure 9) formés sur le dessous de la pièce 4 pour assurer un positionnement stable de cette dernière. Les ébauches de trous 54 mentionnées à propos de la figure 5 sont avantageusement formés à partir du fond des évidements 64. Une encoche 65 est ménagée dans la base 61 pour permettre le passage de la tige 1. Le rebord 62 est percé d'un trou 66 dont l'axe horizontal est situé dans le plan de symétrie P, permettant le passage d'une vis 67 destinée à fixer la pièce 60, et par son intermédiaire l'agencement 4-19, à un mur vertical. En variante, comme représenté sur la figure 11, le trou 66 peut recevoir une ventouse 67 semblable à la ventouse 59 pour la fixation du dispositif à une vitrine.

Sur les figures 12 et 13 sont représentés une tige 1, un support secondaire 60 et une ventouse 67 semblables aux éléments correspondants de la figure 11, et des pièces 104 et 119 quelque peu modifiées par rapport aux pièces 4 et 19 décrites précédemment, les parties constitutives des pièces 104 et 119 étant désignées par les mêmes numéros de référence que les parties homologues des pièces 4 et 19, augmentées de 100. La pièce 104 diffère légèrement de la pièce 4 par la forme des ailes 114 des nervures 112, sans changement dans leur fonction.

La traverse 124 de la structure de liaison de la pièce 119 porte un tenon 70 destinée à s'engager dans la région 109 de l'encoche 108 de la pièce 104 et présentant à cet effet des faces latérales planes et verticales 71 propres à venir en appui sur les faces de la région 109. L'extrémité libre 72 du tenon 70 presse le corps 2 de la tige 1 contre le fond de l'encoche 108 et présente une courbure concave de manière à compléter la région 110 de cette encoche pour entourer étroitement le corps sur la majeure partie de sa circonférence, lorsque les pièces 104 et 119 sont assemblées autour de celui-ci. Le trou 28 et le lamage 29 sont supprimés sur la pièce 119, de sorte qu'il n'est pas possible d'y adapter le crochet 38 de la figure 3. Au lieu de cela, il est prévu une pièce 80 qui diffère de la pièce 119 par une saillie 81 en forme de crochet formée à son extrémité avant et qui peut donc être utilisée, en combinaison avec la pièce 104, en remplacement de l'ensemble des pièces 4, 19 et 38.

De même, la figure 15 représente une pièce 85 qui diffère de la pièce 119 par la présence de deux trous verticaux traversants 86 au voisinage de son extrémité avant, permettant la fixation d'un appareil d'éclairage.

En remplacement de la tige 1 de la figure 1, on peut utiliser la tige la partiellement représentée sur la figure 2, qui comprend un corps 2 semblable à celui de la tige 1, et une tête formée d'un tronçon d'extrémité vertical 3a-1 et d'un tronçon de raccordement incliné 3a-2 reliant le tronçon 3a-1 au corps 2, cette tête pouvant être obtenue, comme la tête 3, par déformation à chaud de la tige extrudée, et pouvant elle aussi s'appuyer sur le dessus de la pièce 4. La tige la présente l'avantage être utilisable non seulement avec un second agencement de fixation comme décrit ici, mais également avec un rail horizontal pour former une cimaise, de la manière décrite dans FR 2 790 047 A.

La description ci-dessus n'a aucun caractère limitatif. En particulier, les pièces du dispositif peuvent être modifiées sans sortir du cadre de l'invention pour s'adapter à des supports primaires et/ou à des objets à fixer différents de ceux mentionnés. La liaison des pièces d'assemblage peut s'effectuer par des profils différents du profil en L des nervures 12 et du profil correspondant des branches 25, par exemple des profils en queue d'aronde. Des moyens d'encliquetage peuvent être prévus pour stabiliser la position d'assemblage de ces pièces, par exemple sous la forme de pions sur l'une des pièces coopérant avec des empreintes sur l'autre pièce. Un même support secondaire peut être muni de moyens permettant de le fixer indifféremment sur un support primaire horizontal ou sur un support primaire vertical. Une première pièce d'assemblage et un support secondaire peuvent être combinés en une seule pièce.

## Revendications

1. Dispositif pour fixer un objet (37) à un support primaire, comprenant une tige (1) possédant un corps cylindrique (2), et au moins un premier agencement de fixation (4,19) pour fixer l'objet sur le corps de la tige de manière amovible et en une position réglable le long de celui-ci, dans lequel le premier agencement de fixation comprend :
- une première pièce d'assemblage (4) dans laquelle une encoche (8) est ménagée, la première pièce d'assemblage (4) présentant deux nervures (12) formées en saillie et définissant entre elles un prolongement de l'encoche (8), l'encoche se prolongeant par une fente (11) du côté opposé aux nervures (12), les nervures (12) et les parties de la première pièce d'assemblage (4) situées de part et d'autre de l'encoche (8) et de la fente (11) formant deux branches propres à être écartées élastiquement et à enfermer étroitement le corps cylindrique de manière à maintenir la première pièce d'assemblage en place sur le corps par frottement, avec possibilité de glissement longitudinal manuel jusqu'à une position choisie le long du corps, et
- une seconde pièce d'assemblage (19) propre être solidarisée à la première pièce d'assemblage de manière à bloquer la première pièce d'assemblage dans ladite position choisie, par serrage desdites branches de la première de la première pièce d'assemblage sur le corps cylindrique.

2. Dispositif selon la revendication 1, comprenant en outre un second agencement de fixation (4,19) pour fixer la tige (1) au support primaire dans une orientation verticale, comprenant une première pièce d'assemblage (4) présentant deux branches propres à encadrer le corps (2) de manière à maintenir la première pièce d'assemblage en place sur le corps par frottement, et une seconde pièce d'assemblage (19) propre à être solidarisée à la première pièce d'assemblage en serrant lesdites branches sur le corps de manière à bloquer la première pièce d'assemblage en position.

3. Dispositif selon la revendication 2, dans lequel la tige (1) présente à son extrémité supérieure une tête (3) de plus grande section que le corps (2) et/ou désaxée par rapport à celui-ci et propre à s'appuyer sur le second agencement de fixation pour permettre à la tige d'être librement suspendue à ce dernier.

4. Dispositif selon la revendication 3, dans lequel la tête (3) est formée d'une seule pièce avec le corps (2).

5. Dispositif selon l'une des revendications 2 à 4, dans lequel la première pièce d'assemblage (4) du premier agencement de fixation et la première pièce d'assemblage (4) du second agencement de fixation sont interchangeables.

6. Dispositif selon l'une des revendications 2 à 5, dans lequel la seconde pièce d'assemblage (19) du premier agencement de fixation et la seconde pièce d'assemblage (19) du second agencement de fixation sont interchangeables.

7. Dispositif selon l'une des revendications 2 à 6, comprenant en outre un support secondaire (50) pour la liaison du second agencement de fixation à un support primaire sous forme d'une paroi supérieure sensiblement horizontale, ledit support secondaire étant fixé par des vis (51) sur le dessus de la première pièce d'assemblage (4) et présentant à son sommet des moyens (52,58) pour la fixation au support primaire.

8. Dispositif selon l'une des revendications 2 à 7, comprenant en outre un support secondaire (60) pour la liaison du second agencement de fixation à un support primaire sous forme d'une paroi sensiblement verticale, ledit support secondaire présentant des moyens (62, 66) pour la fixation au support primaire, ledit support secondaire et la première pièce d'assemblage (4) présentant des formes coopérantes permettant à celle-ci d'être supportée de façon stable par celui-là.

9. Dispositif selon l'une des revendications 7 et 8, dans lequel lesdits moyens comprennent une face (52) sensiblement horizontale ou verticale respectivement, traversée par un trou (58,66) pour le passage d'une vis (57,67) ou d'une ventouse (59,68).

10. Dispositif selon l'une des revendications précédentes, dans lequel la seconde pièce d'assemblage (119) presse le corps (2) contre le fond d'une encoche (108) délimitée par les deux branches.

11. Dispositif selon l'une des revendications précédentes, dans lequel les première et seconde pièces d'assemblage (4, 19) présentent des éléments de guidage mutuel (12,25) pour un mouvement de haut en bas de la seconde par rapport à la première, parallèlement à la direction longitudinale du corps, jusqu'à une position finale en butée dans laquelle est obtenu le serrage desdites branches sur le corps.

12. Dispositif selon la revendication 11, dans lequel les première et seconde pièces d'assemblage présentent des rampes respectives (15,16, 26,27) qui transforment ledit mouvement de haut en bas en un mouvement de rapprochement mutuel desdites branches.

13. Dispositif selon l'une des revendications précédentes, dans lequel le premier agencement de fixation (4,19) présente au moins un trou (22) débouchant vers le haut pour recevoir un ergot (35) tourné vers le bas formé sur un objet à fixer (37).

14. Dispositif selon la revendication 13, dans lequel ledit trou (37) traverse le premier agencement (4,19) de haut en bas.

15. Dispositif selon l'une des revendications 13 et 14, dans lequel ledit trou est défini par une encoche (22) ménagée dans la seconde pièce d'assemblage (19) et par une surface plane (5) de la première pièce d'assemblage (4).

16. Dispositif selon l'une des revendications 13 à 15, dans lequel le premier agencement de fixation présente deux trous (22) symétriques l'un de l'autre par rapport à un même plan vertical (P) que lesdites branches, pour recevoir respectivement des ergots (35) formés sur deux objets (37) à fixer de part et d'autre de l'agencement.

17. Dispositif selon l'une des revendications précédentes, dans lequel la seconde pièce d'assemblage (80) du premier agencement de fixation (104,80) présente à l'opposé de la première pièce (81) un crochet pour supporter un objet à fixer.

18. Dispositif selon l'une des revendications précédentes, dans lequel la seconde pièce d'assemblage (85) du premier agencement de fixation (104,85) présente à l'opposé de la première pièce deux trous verticaux traversants (86) pour la fixation d'un appareil d'éclairage.

19. Dispositif selon l'une des revendications précédentes, dans lequel tout ou partie des composants constitués par la tige, les pièces d'assemblage et le cas échéant le support secondaire sont en matière plastique.

## Claims

1. A device for fastening an assembly (37) to a primary support, the device comprising a rod (1) having a cylindrical body (2) and at least a first fastener arrangement (4, 19) for fastening the article to the body of the rod in releasable manner and in a position that is adjustable along the rod, wherein the first fastener arrangement comprises:
a first assembly part (4) in which a notch (8) is formed, the first assembly part (4) presenting two projecting tabs (12) that define between them an extension of the notch (8), the notch being extended by a slot going away from the tabs (12), the tabs and the portions of the first assembly part situated on either side of the notch (8) and of the slot (11) forming two branches suitable for being splayed apart elastically and for enclosing the cylindrical body tightly in such a manner as to hold the first assembly part in place on the body by friction, with it being possible for the part to be slid manually in a longitudinal direction to a selected position along the body; and
a second assembly part (19) suitable for being secured to the first assembly part in such a manner as to lock the first assembly part in said selected position, by clamping said branches of the first assembly part on the cylindrical body.

2. A device according to claim 1, further comprising a second fastener arrangement (4, 19) for fastening the rod (1) to the primary support in a vertical orientation, the second fastener arrangement comprising a first assembly part (4) having two branches suitable for placing on either side of the body (2) in such a manner as to hold the first assembly part in place on the body by friction, and a second assembly part (19) suitable for being secured to the first assembly part with said branches being clamped onto the body in such a manner as lock the first assembly part in position.

3. A device according to claim 2, in which the rod (1) presents a head (3) at its top end that is of section greater than that of the body (2) and/or that is axially offset relative to the body, and that is suitable for pressing against the second fastener arrangement to enable the rod to be suspended freely therefrom.

4. A device according to claim 3, in which the head (3) is integrally formed with the body (2).

5. A device according to any one of claims 2 to 4, in which the first assembly part (4) of the first fastener arrangement and the first assembly part (4) of the second fastener arrangement are interchangeable.

6. A device according to any one of claims 2 to 5, in which the second assembly part (19) of the first fastener arrangement and the second assembly part (19) of the second fastener arrangement are interchangeable.

7. A device according to any one of claims 2 to 6, further comprising a secondary support (50) for connecting the second fastener arrangement to a primary support in the form of a substantially horizontal top wall, said secondary support being fastened by screws (51) to the top of the first assembly part (4) and presenting at its own top means (52, 58) for fastening to the primary support.

8. A device according to any one of claims 2 to 7, further comprising a secondary support (60) for connecting the second fastener arrangement to a primary support in the form of a substantially vertical wall, said secondary support presenting means (62, 66) for fastening to the primary support, said secondary support and the first assembly part (4) presenting co-operating shapes enabling the assembly part to be supported in stable manner by the support.

9. A device according to claim 7 or claim 8, in which said means comprise a face (52) that is respectively substantially horizontal or vertical, pierced by a hole (58, 66) for passing a screw (57, 67) or a suction cup (59, 68).

10. A device according to any preceding claim, in which the second assembly part (119) presses the body (2) against the end of a notch (108) defined by the two branches.

11. A device according to any preceding claim, in which the first and second assembly parts (4, 19) present mutual guide elements (12, 25) for guiding movement of the second part relative to the first, downwards parallel to the longitudinal direction of the body, to a final abutment position in which the clamping of said branches against the body is obtained.

12. A device according to claim 11, in which the first and second assembly parts present respective ramps (15, 16, 26, 27) which transform said downward movement into movement in which said branches move towards each other.

13. A device according to any preceding claim, in which the first fastener arrangement (4, 19) presents at least one upwardly-open hole (22) for receiving a downwardly-directed toe (35) formed on an article (37) for fastening.

14. A device according to claim 13, in which said hole (37) passes downwards through the first arrangement (4, 19).

15. A device according to claim 13 or claim 14, in which said hole is defined by a notch (22) formed in the second assembly part (19) and by a plane surface (5) of the first assembly part (54).

16. A device according to any one of claims 13 to 15, in which the first fastener arrangement presents two holes (22) that are symmetrical to each other about a vertical plane (P) in common with said branches so as to receive respective toes (35) formed on two articles (37) for fastening on either side of the arrangement.

17. A device according to any preceding claim, in which the second assembly part (80) of the first fastener arrangement (104, 80) presents a hook opposite from its first face (81) for the purpose of supporting an article for fastening.

18. A device according to any preceding claim, in which the second assembly part (85) of the first fastener arrangement (104, 85) presents two through vertical holes (86) opposite from the first part for the purpose of fastening a lighting appliance.

19. A device according to any preceding claim, in which all or some of the components constituted by the rod, the assembly parts, and where appropriate the secondary support, are made of plastics material.

## Patentansprüche

1. Vorrichtung zum Befestigen eines Gegenstandes (37) an einem Hauptträger, umfassend einen Schaft (1) mit einem zylindrischen Körper (2), und mindestens eine erste Befestigungsanordnung (4, 19), um den Gegenstand am Körper des Schaftes abnehmbar und in einer Position zu befestigen, die entlang von diesem verstellbar ist, wobei die erste Befestigungsanordnung Folgendes umfasst:
- ein erstes Verbindungsteil (4), in dem eine Aussparung (8) eingerichtet ist, wobei das erste Verbindungsteil (4) zwei Rippen (12) aufweist, die vorspringend ausgebildet sind und zwischen sich eine Verlängerung der Aussparung (8) definieren, wobei die Aussparung auf der gegenüberliegenden Seite der Rippen (12) in einem Schlitz (11) verlängert wird, wobei die Rippen (12) und jene Teile des ersten Verbindungsteils (4), die sich auf beiden Seiten der Aussparung (8) und des Schlitzes (11) befinden, zwei Schenkel bilden, die imstande sind, elastisch auseinandergedrückt zu werden und den zylindrischen Körper fest einzuschließen, um das erste Verbindungsteil auf dem Körper durch Reibung an Ort und Stelle zu halten, mit der Möglichkeit einer manuellen Längsverschiebung bis in eine gewählte Position entlang des Körpers, und
- ein zweites Verbindungsteil (19), das imstande ist, mit dem ersten Verbindungsteil fest verbunden zu werden, um das erste Verbindungsteil durch Zusammendrücken der Schenkel des ersten Verbindungsteils auf dem zylindrischen Körper in der gewählten Position zu blockieren.

2. Vorrichtung nach Anspruch 1, umfassend des Weiteren eine zweite Befestigungsanordnung (4, 19), um den Schaft (1) am Hauptträger in einer senkrechten Ausrichtung zu befestigen, umfassend ein erstes Verbindungsteil (4), das zwei Schenkel aufweist, die imstande sind, den Körper (2) einzufassen, um das erste Verbindungsteil auf dem Körper durch Reibung an Ort und Stelle zu halten, und ein zweites Verbindungsteil (19), das imstande ist, mit dem ersten Verbindungsteil fest verbunden zu werden, indem es die Schenkel auf dem Körper zusammendrückt, um das erste Verbindungsteil in Position zu blockieren.

3. Vorrichtung nach Anspruch 2, wobei der Schaft (1) an seinem oberen Ende einen Kopf (3) aufweist, der über einen größeren Querschnitt als der Körper (2) verfügt und/oder in Bezug auf diesen versetzt und imstande ist, sich auf die zweite Befestigungsanordnung aufzustützen, um es dem Schaft zu ermöglichen, an dieser Letzteren frei beweglich aufgehängt zu sein.

4. Vorrichtung nach Anspruch 3, wobei der Kopf (3) aus einem Stück mit dem Körper (2) gebildet ist.

5. Vorrichtung nach einem der Ansprüche 2 bis 4, wobei das erste Verbindungsteil (4) der ersten Befestigungsanordnung und das erste Verbindungsteil (4) der zweiten Befestigungsanordnung untereinander austauschbar sind.

6. Vorrichtung nach einem der Ansprüche 2 bis 5, wobei das zweite Verbindungsteil (19) der ersten Befestigungsanordnung und das zweite Verbindungsteil (19) der zweiten Befestigungsanordnung untereinander austauschbar sind.

7. Vorrichtung nach einem der Ansprüche 2 bis 6, umfassend des Weiteren einen Nebenträger (50) für die Verbindung der zweiten Befestigungsanordnung mit einem Hauptträger in Form einer oberen, im Wesentlichen waagrechten Wand, wobei der Nebenträger mittels Schrauben (51) auf der Oberseite des ersten Verbindungsteils (4) befestigt ist und auf seiner obersten Fläche Mittel (52, 58) für die Befestigung am Hauptträger aufweist.

8. Vorrichtung nach einem der Ansprüche 2 bis 7, umfassend des Weiteren einen Nebenträger (60) für die Verbindung der zweiten Befestigungsanordnung mit einem Hauptträger in Form einer oberen, im Wesentlichen senkrechten Wand, wobei der Nebenträger Mittel (62, 66) für die Befestigung am Hauptträger aufweist, wobei der Nebenträger und das erste Verbindungsteil (4) zusammenwirkende Formen aufweisen, die es Letzterem ermöglichen, in stabiler Weise von Ersterem getragen zu werden.

9. Vorrichtung nach einem der Ansprüche 7 und 8, wobei die Mittel jeweils eine im Wesentlichen waagrechte oder senkrechte Fläche (52) aufweisen, die von einem Loch (58, 66) für den Durchgang einer Schraube (57, 67) oder eines Saugnapfes (59, 68) durchquert wird.

10. Vorrichtung nach einem der vorhergehenden Ansprüche, wobei das zweite Verbindungsteil (119) den Körper (2) gegen den Boden einer Aussparung (108) drückt, die von den beiden Schenkeln begrenzt wird.

11. Vorrichtung nach einem der vorhergehenden Ansprüche, wobei die ersten und zweiten Verbindungsteile (4, 19) Elemente zum gegenseitigen Führen (12, 25) für eine Bewegung des ersten in Bezug auf das zweite, und zwar von oben nach unten, parallel zur Längsrichtung des Körpers, aufweisen, bis eine endgültige Anschlagposition erreicht ist, in der das Zusammendrücken der Schenkel auf dem Körper erlangt wird.

12. Vorrichtung nach Anspruch 11, wobei die ersten und zweiten Verbindungsteile jeweilige Rampen (15, 16, 26, 27) aufweisen, die die Bewegung von oben nach unten in eine Bewegung der gegenseitigen Annäherung der Schenkel umwandeln.

13. Vorrichtung nach einem der vorhergehenden Ansprüche, wobei die erste Befestigungsanordnung (4, 19) mindestens ein Loch (22) aufweist, das nach oben mündet, um eine Nase (35) aufzunehmen, die nach unten zeigt und auf einem zu befestigenden Gegenstand (37) ausgebildet ist.

14. Vorrichtung nach Anspruch 13, wobei das Loch (37) die erste Anordnung (4, 19) von oben nach unten durchquert.

15. Vorrichtung nach einem der Ansprüche 13 und 14, wobei das Loch von einer Aussparung (22), die im zweiten Verbindungsteil (19) eingerichtet ist, und einer ebenen Oberfläche (5) des ersten Verbindungsteils (4) definiert wird.

16. Vorrichtung nach einem der Ansprüche 13 bis 15, wobei die erste Befestigungsanordnung zwei Löcher (22) aufweist, die zueinander in Bezug auf eine gleiche senkrechte Ebene (P) wie die Schenkel symmetrisch sind, um jeweils Nasen (35) aufzunehmen, die auf zwei Gegenständen (37) ausgebildet sind, die auf beiden Seiten der Anordnung zu befestigen sind.

17. Vorrichtung nach einem der vorhergehenden Ansprüche, wobei das zweite Verbindungsteil (80) der ersten Befestigungsanordnung (104, 80) gegenüber dem ersten Teil (81) einen Haken aufweist, um einen zu befestigenden Gegenstand zu tragen.

18. Vorrichtung nach einem der vorhergehenden Ansprüche, wobei das zweite Verbindungsteil (85) der ersten Befestigungsanordnung (104, 85) gegenüber dem ersten Teil zwei senkrechte, durchlaufende Löcher (86) für die Befestigung eines Beleuchtungsgeräts aufweist.

19. Vorrichtung nach einem der vorhergehenden Ansprüche, wobei alle oder ein Teil der Komponenten, die vom Schaft gebildet werden, die Verbindungsteile und gegebenenfalls der Nebenträger aus Kunststoff hergestellt sind.
